# EUROPÄISCHE PATENTSCHRIFT

(11) **EP 1 525 399 B1**
(45) Veröffentlichungstag und Bekanntmachung des Hinweises auf die Patenterteilung: **25.06.2008**
(21) Anmeldenummer: 04714736.8
(22) Anmeldetag: 26.02.2004
(51) Int. Cl.: F04B 43/00

(54) **MEMBRANPUMPE**
DIAPHRAGM PUMP
POMPE A DIAPHRAGME

(30) Priorität: 22.03.2003 DE 10312899
(43) Veröffentlichungstag der Anmeldung: 27.04.2005
(73) Patentinhaber: KNF Neuberger GmbH, D-79112 Freiburg (DE)
(72) Erfinder: BECKER, Erich, 79189 Bad Krozingen (DE)
(74) Vertreter: Patent- und Rechtsanwaltssozietät Maucher, Börjes & Kollegen
(86) Internationale Anmeldenummer: PCT/EP2004/001887
(87) Internationale Veröffentlichungsnummer: WO 2004/083639

(56) Entgegenhaltungen:
- WO-A-00/49293
- US-A- 3 947 156

## Beschreibung

Die Erfindung betrifft eine Membranpumpe mit einer während der Pumpbewegungen zwischen einem unteren und einem oberen Totpunkt oszillierenden Arbeitsmembrane, die zwischen sich und einer vorzugsweise konkav gewölbten Pumpraumwand einen Pumpraum begrenzt, wobei die Arbeitsmembrane im oberen Totpunkt an der Pumpraumwand anliegt.

Membranpumpen der eingangs erwähnten Art sind bereits in verschiedenen Ausführungen bekannt. Werden solche Membranpumpen im tieferen Vakuumbereich betrieben, besteht die Gefahr, dass die Arbeitsmembrane aufgrund der zwischen Membranober- und - unterseite auftretenden Differenzdruckbelastung ausbeult und auf diese Weise das Schöpfraumvolumen verkleinert. Gerade in diesem tieferen Vakuumbereich treten große Druckdifferenzen zwischen Membranober- und -unterseite auf. Während auf die Membranunterseite in der Regel der atmosphärische Druck lastet, wirkt auf die Membranoberseite der jeweilige Evakuierungsdruck ein, wobei sich die maximale Druckdifferenz aus atmosphärischem Druck minus Enddruck der Membranpumpe ergibt.

Bei den üblichen Membranen herkömmlicher Membranpumpen, insbesondere wenn diese Membranpumpen im Bereich des Enddruckes arbeiten und auf den Membranen große Druckdifferenzen lasten, ist festzustellen, dass die seitliche elastische Zone der flexiblen Membrane durch den atmosphärischen Druck in Richtung zum Förderraum ausgebeult wird. Dieses "Ausbeulen" der Membrane führt dazu, dass das Schöpfraumvolumen entscheidend verkleinert wird, was sich negativ auf das Saugvermögen der Membranpumpen auswirkt.

Besonders ausgeprägt ist diese Formveränderung bei zwei- und mehrstufigen Membranpumpen mit tiefen Enddrücken. Bei diesen Pumpen ist die tiefere Vakuumstufe am stärksten betroffen, da hier die größten Druckdifferenzen auftreten.

Aus der WO 00/49293 ist bereits eine Membranmpumpe mit einer Arbeitsmembrane aus elastischem Material bekannt, die in ihrem verstärkten Zentralbereich eine Aufnahmehöhlung für einen Pleuelkopf hat und außenseitig mit einem Einspannrand am Pumpengehäuse gehalten ist. An der dem Pumpraum zugewandten Oberseite der Membrane sind radial nach außen benachbart zu dem verstärkten Zentralbereich der Membrane mehrere, in radialer Richtung zueinander beabstandete und in Umfangsrichtung umlaufende Rippen vorgesehen, durch die eine höhere Festigkeit der Membrane gegen Druck bei Beibehaltung der Flexibilität der den Zentralbereich umgrenzenden äußeren Ringzone der Membrane angestrebt wird.

Mit Hilfe der an der Membranoberseite der vorbekannten Membrane vorgesehenen Rippen wird zwar einer Rissbildung an der Membranoberseite entgegengewirkt -, ein Ausbeulen der Membrane in ihrer zwischen Einspannrand und Zentralbereich vorgesehenen flexiblen Ringzone lässt sich jedoch mit den in Umfangsrichtung orientierten Rippen keinesfalls vermeiden.

Es besteht daher insbesondere die Aufgabe, eine Membranpumpe der eingangs erwähnten Art zu schaffen, die auch bei zwischen Membranober- und -Unterseite auftretenden erhöhten Differenzdruckbelastungen weder zu einer Vergrößerung des Totraumvolumens noch zu einer Verkleinerung des Schöpfraumvolumens neigt.

Die erfindungsgemäße Lösung dieser Aufgabe besteht bei der Membranpumpe der eingangs erwähnten Art insbesondere in den Merkmalen des geltenden Patentanspruchs 1.

Die erfindungsgemäße Membranpumpe hat eine Arbeitsmembrane, die eine innere und eine äußere Ringzone aufweist, wobei zwischen diesen Ringzonen ein ausgesteifter und während der Pumpbewegungen unverformbarer Membranbereich angeordnet ist. Während die innere und die äußere Ringzone zwei Scharnierbereiche bilden, die das durch den Hub erforderliche Knicken der Arbeitsmembrane in diesen Bereichen erlauben, wirkt der dazwischenliegende unverformbare Membranbereich einem unerwünschten und leistungsmindernden Ausbeulen der Arbeitsmembrane bei erhöhten Differenzdruckbelastungen entgegen. Dabei erfolgt die Aussteifung der Membrane in ihrem unverformbaren Membranbereich derart, dass die Arbeitsmembrane im oberen Totpunkt dennoch ungehindert an der vorzugsweise konkav gewölbten Pumpraumwand anliegt.

Die Arbeitsmembrane ist in ihrem unverformbaren Membranbereich erfindungsgemäß mittels radial orientierter und in Umfangsrichtung voneinander beabstandeter Stützrippen ausgesteift, die auf der der Pumpraumwand abgewandten Membranunterseite angeordnet sind. Da die Arbeitsmembrane der erfindungsgemäßen Membranpumpe an ihrer der Pumpraumwand abgewandten Membranunterseite derart aussteifende Stützrippen hat, kann diese in ihrem unverformbaren Membranbereich aus einer einschichtigen Materiallage gebildet sein. Dabei sind die Stütz- oder Verstärkungsrippen geometrisch und maßlich so ausgestaltet, dass beispielsweise auch bei tiefen Enddrücken der während des Ansaughubs auf der Membranunterseite herrschende Atmosphärendruck die Membrane in ihrem unverformbaren Membranbereich nicht durchbiegen können. Die diesen Membranbereich aussteifenden Stützrippen werden beidseits durch die verformbaren Ringzonen begrenzt, welche die für die Walkbewegungen der Membrane während der Pumpbewegungen erforderlichen Scharnierbereiche bilden.

Die Stützrippen können in radialer Richtung an der Membranunterseite angeordnet sein. Je größer jedoch der Winkel der Stützrippen zur Radialen ist, desto geringer ist die radiale Verformung der Stützrippen und die mit einer Vergrößerung des schädlichen Raums sowie mit einer Verminderung des Endvakuums verbundene Deformation der dem Verdichtungsraum zugewandten Kontur der Rippen. Dabei sieht eine Weiterbildung gemäß der Erfindung vor, dass die Stützrippen eine gekrümmte Längserstreckung aufweisen und somit praktisch spiralförmig an der Membranunterseite angeordnet sind.

Weisen die Rippen demgegenüber eine gerade Längserstreckung auf, kann es vorteilhaft sein, wenn die Stützrippen vorzugsweise bis zu ± 30° von der Radialen abweichen.

Dabei ist es zweckmäßig, wenn die in Umfangsrichtung voneinander beabstandeten Stützrippen dieselbe Krümmungsrichtung oder Abweichung von der Radialen haben.

Damit sich insbesondere auch eine in ihrem unverformbaren Membranbereich gleichmäßig dicke Arbeitsmembrane im oberen Totpunkt gut an die vorzugsweise konkav gewölbte Pumpraumwand anlegen kann, ist es vorteilhaft, wenn die der Pumpraumwand zugewandte Seite der Stützrippen an die Kontur der Pumpraumwandform angepasst ist.

Weitere Merkmale der Erfindung ergeben sich aus der folgenden Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt in schematischer Darstellung:
- Fig. 1: die Arbeitsmembrane einer Membranpumpe im oberen Totpunkt ihrer Pumpbewegungen, wobei die Arbeitsmembrane zwei als verformbare Scharnierbereiche wirkende Ringzonen hat, zwischen denen ein mittels Stützrippen ausgesteifter unverformbarer Membranbereich angeordnet ist,
- Fig. 2: die Arbeitsmembrane aus Fig. 1 im unteren Totpunkt ihrer Pumpbewegungen,
- Fig. 3: die Membranunterseite einer mit Fig. 1 vergleichbaren Arbeitsmembrane und
- Fig. 4: die Arbeitsmembrane aus den Fig. 1 bis 3 in einer geänderten Ausführungsform.

In den Fig. 1 und 2 ist eine Membranpumpe 1 im Bereich ihres Pumpenkopfes 2 dargestellt. Die Membranpumpe 1 weist eine Arbeitsmembrane 3 auf, die an ihrem Umfangsrand im Pumpenkopf eingespannt ist. In die Arbeitsmembrane 3 ist ein zentraler Befestigungskern 4 eingeformt, der mit dem Pleuel 5 eines hier nicht weiter dargestellten Kurbelantriebs verbunden ist. Die während der Pumpbewegungen zwischen dem in Fig. 1 dargestellten oberen Totpunkt und dem in Fig. 2 gezeigten unteren Totpunkt oszillierende Arbeitsmembrane 3 begrenzt zwischen sich und einer konkav gewölbten Pumpraumwand 6 einen Pumpraum 7.

Insbesondere wenn die hier dargestellte Membranpumpe 1, beispielsweise als Vorpumpe einer Turbomolekularpumpe, in tieferen Vakuumbereichen arbeitet, treten große Druckdifferenzen zwischen Membranober- und -unterseite auf. Damit nicht die Arbeitsmembrane 3 unter der zwischen Membranober- und -unterseite auftretenden Differenzdruckbelastung ausbeult und sich dadurch das Schöpfraumvolumen entscheidend verkleinert, weist die Arbeitsmembrane 3 eine ausgesteifte und während der Pumpbewegungen im wesentlichen unverformbare Ringzone auf. Dieser unverformbare Membranbereich wird durch eine innere Ringzone 8 und eine äußere Ringzone 9 begrenzt, die als verformbare Scharnierbereiche während der Pumpbewegungen dienen.

Zur Aussteifung der Membrane in ihrem unverformbaren Membranbereich sind hier radial orientierte Stützrippen 10 vorgesehen, die an der der Pumpraumwand 6 abgewandten Membranunterseite angeordnet sind. Diese Stützrippen 10 sind in Umfangsrichtung in gleichmäßigen Abständen voneinander beabstandet. Damit sich die Arbeitsmembrane 3 - wie Fig. 1 zeigt - im oberen Totpunkt an die Pumpraumwand 6 vorzugsweise vollflächig anlegen kann, ist die der Pumpraumwand 6 zugewandte Seite der Stützrippen 10 an die Kontur der Pumpraumwand 6 formangepasst.

Wie in Fig. 3 dargestellt ist, können die Stützrippen 10 eine gerade Längserstreckung haben. Um die Aussteifung der Arbeitsmembrane 3 in der unverformbaren Ringzone zu begünstigen, kann es vorteilhaft sein, wenn die Stützrippen 10 vorzugsweise bis zu ± 30° von der Radialen abweichen. Möglich ist aber auch, dass die Stützrippen - wie in Fig. 4 gezeigt ist - eine gekrümmte Längserstreckung aufweisen und praktisch spiralförmig auf der Membranunterseite angeordnet sind.

Je größer der Winkel der in Fig. 3 und 4 gezeigten Stützrippen 10 zur Radialen ist, desto geringer ist die radiale Verformung der Stützrippen 10 und die mit einer Vergrößerung des schädlichen Raums sowie mit einer Verminderung des Endvakuums verbundene Deformation der dem Verdichtungs- oder Pumpraum 7 zugewandten Kontur der Stützrippen 10.

## Patentansprüche

1. Membranpumpe (1) mit einer während der Pumpbewegungen zwischen einem unteren und einem oberen Totpunkt oszillierenden Arbeitsmembrane (3), die zwischen sich und einer Pumpraumwand (6) einen Pumpraum (7) begrenzt und die im oberen Totpunkt an der Pumpraumwand (6) anliegt, wobei die Arbeitsmembrane (3) eine innere und eine äußere Ringzone (8, 9) aufweist, die während der Pumpbewegungen verformbar sind, wobei zwischen diesen Ringzonen (8, 9) ein ausgesteifter und während der Pumpbewegungen im wesentlichen unverformbarer Membranbereich angeordnet ist, und wobei die Arbeitsmembrane (3) in ihrem unverformbaren Membranbereich mittels radial orientierter und in Umfangsrichtung voneinander beabstandeter Stützrippen (10) ausgesteift ist, die auf der der Pumpraumwand (6) abgewandten Membranunterseite angeordnet sind.

2. Membranpumpe nach Anspruch 1, **dadurch gekennzeichnet, dass** die Pumpraumwand konkav gewölbt ist.

3. Membranpumpe nach Anspruch 1 oder 2, **dadurch gekennzeichnet, dass** die Stützrippen (10) eine gekrümmte Längserstreckung aufweisen.

4. Membranpumpe nach Anspruch 1 oder 2, **dadurch gekennzeichnet, dass** die Stützrippen (10) eine gerade Längserstreckung haben.

5. Membranpumpe nach einem der Ansprüche 1 bis 4, **dadurch gekennzeichnet, dass** die Stützrippen (10) vorzugsweise bis zu Plus/Minus 30° von der Radialen abweichen.

6. Membranpumpe nach einem der Ansprüche 1 bis 5, **dadurch gekennzeichnet, dass** die in Umfangsrichtung voneinander beabstandeten Stützrippen (10) dieselbe Krümmungsrichtung oder Abweichung von der Radialen haben.

7. Membranpumpe nach einem der Ansprüche 1 bis 6, **dadurch gekennzeichnet, dass** die der Pumpraumwand (6) zugewandte Seite der Stützrippen (10) an die Kontur der Pumpraumwand (6) formangepasst ist.

## Claims

1. Diaphragm pump (1) having a working diaphragm (3) that oscillates between a top and bottom dead centre during the pumping movements, said diaphragm delimiting a pumping chamber (7) between itself and a pumping chamber wall (6) and abutting on the pumping chamber wall (6) at top dead centre, the working diaphragm (3) having an inner and an outer annular zone (8, 9) which are deformable during the pumping movements, while between these annular zones (8, 9) is disposed a reinforced diaphragm region which is substantially non-deformable during the pumping movements, and wherein the working diaphragm (3) is reinforced in its non-deformable diaphragm region by radially oriented support ribs (10) that are spaced from one another in the circumferential direction, and which are arranged on the underside of the diaphragm remote from the pumping chamber wall (6).

2. Diaphragm pump according to claim 1, **characterised in that** the pumping chamber wall has a concave curvature.

3. Diaphragm pump according to claim 1 or 2, **characterised in that** the support ribs (10) have a curved longitudinal extent.

4. Diaphragm pump according to claim 1 or 2, **characterised in that** the support ribs (10) have a straight longitudinal extent.

5. Diaphragm pump according to one of claims 1 to 4, **characterised in that** the support ribs (10) preferably deviate from the radial by up to plus/minus 30°.

6. Diaphragm pump according to one of claims 1 to 5, **characterised in that** the support ribs (10) which are spaced from one another in the circumferential direction have the same direction of curvature or deviation from the radial.

7. Diaphragm pump according to one of claims 1 to 6, **characterised in that** the side of the support ribs (10) that faces the pumping chamber wall (6) is adapted in shape to fit the contour of the pumping chamber wall (6).

## Revendications

1. Pompe à diaphragme (1), avec un diaphragme de travail (3) oscillant entre un point mort bas et un point mort haut pendant les mouvements de pompage, qui délimite une chambre de pompage (7) entre lui-même et une paroi (6) de chambre de pompage et qui s'applique au point mort haut contre la paroi (6) de chambre de pompage, le diaphragme de travail (3) présentant une zone annulaire intérieure (8) et une zone annulaire extérieure (9) qui peuvent être déformées pendant les mouvements de pompage, sachant qu'une région de diaphragme rigidifiée et essentiellement indéformable pendant les mouvements de pompage est disposée entre ces zones annulaires (8, 9), et le diaphragme de travail (3) étant, dans sa région de diaphragme indéformable, rigidifié au moyen de nervures de soutien (10) orientées radialement et distantes les unes des autres en direction circonférentielle, qui sont disposées sur le dessous du diaphragme, opposé à la paroi (6) de chambre de pompage.

2. Pompe à diaphragme selon la revendication 1, **caractérisée en ce que** la paroi de chambre de pompage est à bombement concave.

3. Pompe à diaphragme selon la revendication 1 ou 2, **caractérisée en ce que** les nervures de soutien (10) présentent une étendue longitudinale courbe.

4. Pompe à diaphragme selon la revendication 1 ou 2, **caractérisée en ce que** les nervures de soutien (10) présentent une étendue longitudinale rectiligne.

5. Pompe à diaphragme selon l'une des revendications 1 à 4, **caractérisée en ce que** les nervures de soutien (10) s'écartent de préférence de plus/moins 30° par rapport à la radiale.

6. Pompe à diaphragme selon l'une des revendications 1 à 5, **caractérisée en ce que** les nervures de soutien (10) mutuellement distantes en direction circonférentielle possèdent la même direction de courbure ou le même écart par rapport à la radiale.

7. Pompe à diaphragme selon l'une des revendications 1 à 6, **caractérisée en ce que** le côté des nervures de soutien (10) qui est tourné vers la paroi (6) de chambre de pompage est d'une forme adaptée au contour de la paroi (6) de chambre de pompage.
